# EUROPÄISCHE PATENTSCHRIFT

(11) **EP 0 039 372 B1**
(45) Veröffentlichungstag und Bekanntmachung des Hinweises auf die Patenterteilung: **28.11.1984**
(21) Anmeldenummer: 80104343.1
(22) Anmeldetag: 24.07.1980
(51) Int. Cl.: E02D 17/20, E02D 29/02, E02B 3/14, E01F 8/00

(54) **Böschungsformstein**
Shaped brick for a talus
Brique moulée pour talus

(30) Priorität: 03.05.1980 DE 3017064
(43) Veröffentlichungstag der Anmeldung: 11.11.1981
(73) Patentinhaber: Gimmler, Luise Maria, Dipl.-Betriebswirt, D-6618 Wadern-Bardenbach (DE)
(72) Erfinder: Gimmler, Helmut, (DE)

## Beschreibung

Die Erfindung betrifft einen Böschungsformstein, vornehmlich aus Beton, gemäß dem Oberbegriff des Patentanspruchs 1.

Böschungsformsteine dienen bei der Garten-und Landschaftsgestaltung und beim Straßenbau zur Abdeckung und Befestigung der Böschungen aus Erdreich sowie zum Bau von Schallschutzmauern u. dgl.

Es ist bereits ein Bauelement-Satz zur mörtelfreien Herstellung von Mauern bekannt, der aus rechteckigen Platten und zum Verbinden derselben bestimmten Bindern besteht. Diese Binder sind so ausgebildet, daß sie, jeweils um 180 Grad gegeneinander verdreht, formschlüssig aufeinandersetzbar sind, wobei durch die innere Schrägfläche eines jeweils unteren Binders und die äußere Schrägfläche eines jeweils oberen Binders ein Spalt zur Aufnahme einer Platte gebildet wird. Die Oberseite der Binder ist muldenförmig mit ebenem Boden, und seine Unterseite verläuft parallel dazu und ist unterhalb der inneren Schrägfläche stufenförmige so ausgespart, daß sich diese Aussparung formschlüssig auf dem entsprechenden Steg des darunterliegenden Binders abstützt. (DE-A-2 922 818).

Eine mit diesen Elementen erstellte Mauer kann mit Kies oder Erdreich verfüllt und bepflanzt werden. Nachteilig ist jedoch die Notwendigkeit, zwei verschiedenartige Steinarten zu fertigen und vorzuhalten. Ungünstig ist auch, daß dieser Bauelement-Satz nur in einer einzigen Art und Weise versetzt werden kann, daß also bei seiner Verwendung keine Variationsmöglichkeit gegeben ist Auch kann, beispielsweise bei starken Regengüssen, die zwischen den Platten eingefüllte Erde leicht ausgewaschen werden, worunter natürlich auch die Bepflanzung leiden würde.

Außerdem ist ein Bauelement aus Beton o.dgl. für Stützwände o.dgl. bekannt, das eine zur Oberseite planparallele Unterseite, sowie an der Ober- oder Unterseite wenigstens eine in seiner Längsrichtung zwischen seinen Seitenflächen verlaufende, nutförmige Ausnehmung aufweist. (DE-U-79 22 619).

Auch diese Bauelemente sind dazu bestimmt, ein Trockenmauerwerk zu errichten. Der Stein hat zu diesem Zweck einen etwa V-förmigen Querschnitt, wobei seine beiden Schenkel einen sehr stumpfen Winkel zueinander bilden. Da sie übereinandergestapelt nur geringe Horizontalkräfte aufnehmen können, wird die mit ihnen errichtete Mauer durch im Erdreich verlegte Ankersteine stabilisiert. Diese Ankersteine sind zu diesem Zweck über Flacheisen o.dgl. mit den in die nutförmigen Ausnehmungen verlegten Ankerstäben verbunden.

Nachteilig ist auch bei diesem Stein, daß er bei seiner Verlegung keinerlei Variationsmöglichkeit bietet, und daß die mit Erdreich verfüllten Pflanzluken einer Mauer sehr leicht ausgewaschen werden können, weil die Auflageflächen für die Erde praktisch waagerecht verlaufen, ohne einen vorderen hochstehenden Begrenzungssteg zu besitzen.

Aufgabe der Erfindung ist es, einen Stein zur Erstellung von auch bepflanzbaren Trockenmauern, Böschungsverkleidungen o.dgl. zu entwicklen, der sich infolge seiner räumlichen Gestaltung mit großen Anlageflächen im sicheren Verbund übereinanderschichten läßt. Das damit erstellte Mauerwerk soll in der Lage sein, auch erheblich Horizontalkräfte zu übertragen bzw. aufzunehmen. Er soll es auch ermöglichen, mit ihm selbst bei ebener Grundfläche und mit nur einer einzigen Steinart, Mauern mit verschiedenen Böschungswinkel zu erstellen, ohne daß deren Stabilität darunter leidet. Auch soll er, unabhängig davon wie die Steine übereinandergeschichtet sind, die in den Luken zwischen zwei benachbarten Steinen eingefüllte Pflanzerde sicher haltern und genügend große Freiräume zu bilden, um dort auch größere Pflanzen oder Buschwerk unterzubringen.

Diese Aufgabe wurde gelöst durch den Böschungsformstein gemäß dem kennzeichnenden Teil des Patentanspruchs 1.

Eine weitere vorteilhafte Ausgestaltung des erfindungsgemäßen Steins ist in den Patentansprüchen 2 und 3 beschrieben.

Als Vorteile des erfindungsgemäßen Steins können angeführt werden:
Er kann als einzige Steinart, d.h. ohne irgendwelche Hilfsteine, in verschiedenen Positionen so übereinander geschichtet werden, daß jeweils ein Mauerwerk oder eine Böschungsverkleidung mit verschiedenem Böschungswinkel entsteht,
er besitzt bei jeder Art der Aufeinanderschichtung immer große gegenseitige Anlageflächen, so daß sich eine sehr formstabile Mauer ergibt, die ohne zusätzliche Verankerung in der Lage ist, große horizontale Schubkräfte zu übertragen bzw. aufzunehmen,
er hat eine so vorteilhafte Raumform, daß er das in den Luken zwischen zwei benachbarten Steinen gelagerte Erdreich sicher haltern und durch seine schräg aufwärts gerichteten Flächen oder Stege vor dem Ausschwemmen bewahren kann, und diese Luken sind so geräumig ausgebildet, daß sie auch größere Blumen und Strauchwerk aufnehmen können. Selbstverständlich können diese Steine auch lückenlos versetzt werden.

Die Zeichnung erläutert den erfindungsgemäßen Böschungsformstein an Ausführungs- und Anwendungsbeispielen.

Es zeigt:
Fig. 1 den Böschungsformstein in perspektivischer Ansicht,
Fig. 2 und 3 die Steine zu einer bepflanzbaren Böschungswand im Winkel von etwa 75 Grad auf Luke versetzt im Schnittbild und in der Vorderansicht,
Fig. 4 und 5 die Steine im gleichen Winkel übereinander, jedoch ohne Luken versetzt im Schnittbild und in der Vorderansicht,
Fig. 6 und 7 eine Schallschutzwand, die aus im Winkel von etwa 75 Grad satteldachförmig übereinander und auf Luke versetzten Steinen besteht, im Schnittbild und in der Vorderansicht,
Fig. 8 und 9 eine senkrechte Böschungsstützwand mit auf Luke versetzten Steinen im Schnittbild und in der Vorderansicht, und
Fig. 10 und 11 eine in etwa 45 Grad zur Waagerechten verlaufende Stützwand, ebenfalls mit auf Luke versetzten Steinen im Schnittbild und in der Vorderansicht.

Der Böschungsformstein weist zwei planparallele Seitenflächen 1, 2 auf. Seine Oberseite wird durch eine Mulde 3 mit ebenem Boden 4 gebildet, die von einem vorderen und einem hinteren, jeweils schräg aufwärts gerichtetem Steg 5, 6 begrenzt ist. Die Grundfläche ist stufenförmige abgesetzt und verläuft parallel zum Muldenboden 4. Der erhabene Teil 7 der Grundfläche ist in seinem Profil der oberseitigen Mulde und deren Absatzhöhe der Höhe des hinteren Steges 6 angepaßt. Die Steinvorderseite 8 ist im Winkel von etwa 60 Grad nach vorn und die Rückseite 9 im Winkel von etwa 75 Grad nach rückwärts geneigt. Die beiden in der Flucht der Vorder- bzw. der Rückseite verlaufenden Stege 5, 6 sind auf ihrer gesamten Höhe gleichmäßig dick, d.h. die Innenflanke 14 des vorderen Steges 5 verläuft parallel zur Steinvorderseite 8 und die Innenflanke 15 des hinteren Steges 6 parallel zur Rückseite 9 des Steins. Die Oberkanten der beiden Stege sind mit Anfasungen 10, 11 bzw. 12, 13 versehen.

Diese vielfach gegliederte Oberfläche des erfindungsgemäßen Böschungsformsteins erlaubt die in der Zeichnung erläuterte variable Anwendung in Form von Böschungs- und Schallschutzwänden. Dabei ist der Stein bei den Anwendungsbeispielen nach Fig. 2 bis 7 mit der Mulde 3 nach oben und bei den Beispielen nach Fig. 8 bis 11 mit der Mulde nach unten bzw. schräg abwärts auf Stoß oder auf Luke versetzt. In jedem Fall aber verhaken sich die Stege, Vorsprünge, Absätze und Mulden so ineinanander, daß die erstellte Wand der Belastung durch die rückwärtigen Bodendrücke standhält. Durch ein entsprechend ausgebildetes Fundament, welches die unterste Steinreihe abstützt, kann, wie in Fig. 2 bis 11 dargestellt, jeder beliebige Böschungswinkel erreicht werden.

## Patentansprüche

1. Böschungsformstein zum Errichten von beliebig geneigten, auch bepflanzbaren Stütz-oder Schallschutzmauern, Böschungsverkleidungen u.dgl. mit einer einzigen Steinart, wobei diese Steine auf Luke oder auf Stoß versetzt werden können, parallele Seitenfläche (1, 2), eine oberseitige Mulde (3) und eine der Steinoberseite angepaßte Grundfläche haben, dadurch gekennzeichnet, daß die oberseitige Mulde (3) vorder- und rückseitig durch je einen schräg-aufwärts gerichteten Steg (5, 6) begrenzt ist, daß der erhabene Teil der abgesetzten Bodenfläche (7) formschlüssig in die oberseitige Mulde (3) hineinpasst, daß der rückseitige Absatz der Bodenfläche (7) so ausgebildet ist, daß er sich auf dem rückwärtigen Steg (6) des jeweils darunter versetzten Steins formschlüssig abstützt, und daß die Neigung der Steinvorderseite (8) etwa 60 Grad und die der Steinrückseite (9) etwa 75 Grad zur Horizontalen beträgt.

2. Böschungsformstein nach Anspruch 1, dadurch gekennzeichnet, daß die Innenflanke (14) des vorderen Stegs (5) parallel zur Steinvorderseite (8) und die Innenflanke (15) des rückwärtigen Stegs (6) parallel zur Steinrückseite (9) verläuft.

3. Böschungsformstein nach einem der Ansprüche 1 oder 2, dadurch gekennzeichnet, daß die Oberkanten (10, 11 1 bzw. 12, 13) wenigstens eines der beiden Stege (5, 6) gebrochen, d.h. angefast sind.

## Revendications

1. Bloc profilé de talus pour l'érection de murs de soutènement ou d'insonorisation, revêtement de talus et constructions similaires, d'inclinaison quelconque, pouvant même être plantés, avec une seule sorte de pierre, ces blocs pouvant être posés en quinconce ou bout à bout, présentant des faces latérales parallèles (1, 2), une cavité située en haut (3) et une surface de base adaptée au côté supérieur des blocs, caractérisé en ce que la cavité (3) située en haut est limitée à l'avant et à l'arrière par une nervure respective (5, 6) dirigée obliquement vers le haut, en ce que la partie en relief de la surface inférieure à gradin (7) s'adapte par encastrement dans la cavité (3) située en haut, en ce que la gradi postérieur de la surface inférieur (7) est constitué de telle sorte qu'il s'appuie par encastrement sur la nervure postérieure (6) du bloc chaque fois posé en dessous, et en ce que l'inclinaison du côte antérieur (8) du bloc est d'environ 60° et celle du côté postérieur (9) du bloc d'environ 75° relativement à l'horizontale.

2. Bloc profilé de talus selon la revendication 1, caractérisé en ce que le flanc intérieur (14) de la nervure antérieure (5) est dirigé parallèlement au côté antérieur (8) du bloc et le flanc intérieur (15) de la nervure postérieure (6), parallèlement au côté postérieur (9) du bloc.

3. Bloc profilé de talus selon l'une des revendications 1 ou 2, caractérisé en ce que les bords supérieurs (10, 11, 12, 13) d'au moins une des deux nervures (5, 6) sont brisés c'est-à-dire biseautés.

## Claims

1. A purpose-made slope block for building retaining walls or sound-insulating walls, slope revetments and the like with any inclination and possibly planted, with a single type of block, these blocks being able to be placed with gaps or adjoining and having parallel lateral faces (1, 2), a depression (3) at the top and a base adapted to the top of the block, characterised in that the depression (3) at the top is bounded at the front and back by a web (5, 6) directed obliquely upwards in each case, that the projecting portion of the off-set bottom surface (7) fits positively into the depression (3) at the top, that the rear recess in the bottom surface (7) is so constructed that it is supported positively on the rear web (6) of the block placed below in each case, and that the inclination of the front (8) of the block amounts to about 60 degrees and that of the back (9) of the block amounts to about 75 degrees to the horizontal.

2. A purpose-made slope block as claimed in claim 1, characterised in that the inside flank (14) of the front web (5) extends parallel to the front (8) of the block and the inside flank (15) of the rear web (6) extends parallel to the back (9) of the block.

3. A purpose-made slope block as claimed in one of the claims 1 or 2, characterised in that the upper edges (10, 11 or 12, 13) of at least one of the two webs (5, 6) are broken, that is to say chamfered.
